# FASCICULE DE BREVET EUROPEEN

(11) **EP 2 732 979 B1**
(45) Date de publication et mention de la délivrance du brevet: **20.07.2016**
(21) Numéro de dépôt: 12306432.1
(22) Date de dépôt: 16.11.2012
(51) Int. Cl.: B43K 5/04, B43K 5/14, B43K 5/18

(54) **STYLO-PLUME**
KUGELSCHREIBER-FEDERHALTER
FOUNTAIN PEN

(43) Date de publication de la demande: 21.05.2014
(73) Titulaire: Louis Vuitton Malletier, 75001 Paris (FR)
(72) Inventeur: Roptin, Jean, 44000 Nantes (FR); Turco, Christophe, 73230 Barby (FR); Aquafresca, Luca, 40061 Minerbio (BO) (IT); Malaguti, Gianluca, 98000 Monaco (MC); Prigent, Vincent, 75018 Paris (FR)
(74) Mandataire: Cabinet Plasseraud

(56) Documents cités:
- WO-A1-2009/141747
- WO-A1-2011/092624
- FR-A- 1 297 893

## Description

La présente invention concerne un stylo-plume comprenant :
- un corps creux allongé délimitant une chambre intérieure adaptée pour recevoir un réservoir d'encre ;
- une plume disposée à une première extrémité du corps creux ; et
- une partie de connexion reliant la chambre intérieure et la plume et définissant un passage d'écoulement d'encre s'étendant le long d'un axe longitudinal, la partie de connexion comportant une valve d'ouverture/fermeture du passage d'écoulement d'encre adaptée pour sélectivement ouvrir/fermer le passage d'écoulement d'encre. Les documents WO 2011/092624 et WO 2009/141747 décrivent de tels stylo-plumes.

En raison de leur structure, les stylo-plumes classiques génèrent la plupart du temps des fuites d'encre lorsqu'ils sont soumis à des variations de température et/ou de pression.

Une variation de température se produit notamment lorsqu'un utilisateur est en train d'écrire, sa main réchauffant le corps du stylo-plume.

Une variation de pression se produit notamment lors d'un voyage en avion, conséquence des changements constants d'altitude de l'avion.

Afin de remédier à ce problème, un stylo-plume du type précité a été développé, dans lequel un capuchon est prévu pour protéger la plume lorsque le stylo-plume n'est pas utilisé, le capuchon coopérant avec la valve par l'intermédiaire d'ergots pour fermer le passage d'écoulement d'encre lorsque le capuchon est en place sur la plume.

Cependant, il a été constaté qu'à l'ouverture du capuchon, il se produit toujours une fuite d'encre, fusse-t-elle minime.

Par ailleurs, il a également été constaté que dans un tel stylo-plume, la circulation de l'encre à travers les différents éléments n'est pas optimale, ce qui peut gêner la fluidité de l'écriture.

La présente invention a pour but de pallier ces inconvénients en proposant un stylo-plume qui permette de faciliter le passage de l'encre lors d'une opération d'écriture tout en étant étanche quelles que soient les conditions auxquelles il est soumis.

A cet effet, l'invention a pour objet un stylo-plume du type précité, caractérisé en ce que la partie de connexion comprend un percuteur interposé entre la valve et la chambre intérieure et adapté pour coopérer avec le réservoir d'encre et permettre un écoulement d'encre entre le réservoir d'encre et la plume.

Grâce à ces dispositions, l'écoulement de l'encre à travers le stylo-plume s'en trouve facilitée et l'étanchéité améliorée.

Dans des modes de réalisation préférés de l'invention, on peut éventuellement avoir recours en outre à l'une et/ou à l'autre des dispositions suivantes :
- la valve comprend un organe tubulaire délimitant une partie du passage d'écoulement d'encre et comportant un tronçon central déformable élastiquement entre une position de repos dans laquelle le passage d'écoulement d'encre est ouvert, et une position déformée dans laquelle le passage d'écoulement d'encre est fermé ;
- le stylo-plume comprend un fût de support de la plume et une paire d'ergots opposés montés sur le fût, les ergots étant adaptés pour déformer le tronçon central ;
- les ergots sont montés coulissants par rapport au fût le long d'une direction perpendiculaire à l'axe longitudinal ;
- le stylo-plume comprend un capuchon de protection de la plume adapté pour être monté sur le fût le long de l'axe longitudinal et pour déplacer les ergots lors de son montage sur le fût ;
- le tronçon central présente une section interne de forme sensiblement carrée ;
- les ergots sont décalés angulairement autour de l'axe longitudinal par rapport à une diagonale de la section interne carrée du tronçon central ;
- l'angle de décalage est sensiblement égal à 20° ;
- l'organe tubulaire comprend un tronçon d'extrémité disposé entre le tronçon central et le percuteur et délimitant une partie du passage d'écoulement d'encre, le tronçon d'extrémité comportant une surface interne et une pluralité de cannelures longitudinales réalisées sur la surface interne ;
- l'organe tubulaire comprend une paire d'incisions opposées pratiquées sur la section interne carrée du tronçon central, à sa jonction avec le tronçon d'extrémité ;
- le percuteur comprend une languette sensiblement cylindrique délimitant une partie du passage d'écoulement d'encre et présentant un profil comportant un double décroché ;
- la languette comporte une surface interne et une pluralité de cannelures longitudinales réalisées sur la surface interne ;
- le stylo-plume comprend en outre un convertisseur formant réservoir d'encre et monté sur le percuteur ;
- le stylo-plume comprend en outre une cartouche formant réservoir d'encre et montée sur le percuteur, la cartouche comportant un tube rigide, une bague d'entrée disposée à une extrémité du tube et une pastille de fermeture du tube insérée à l'intérieur de la bague d'entrée ; et
- la bague d'entrée présente un diamètre intérieur supérieur au diamètre extérieur de la languette du percuteur.

Un autre élément ne faisant pas partie de l'invention concerne un convertisseur formant réservoir d'encre pour un stylo-plume tel que défini précédemment, caractérisé en ce qu'il comprend une poche souple s'étendant le long d'un axe longitudinal et destinée à être en communication de fluide avec la plume par l'intermédiaire de la partie de connexion, et un piston monté coulissant le long de l'axe longitudinal et adapté pour déformer la poche souple.

L'invention sera mieux comprise à la lecture de la description qui va suivre d'un mode de réalisation de l'invention, donné uniquement à titre d'exemple en se référant aux dessins annexés, sur lesquels :
- la Figure 1 est une vue en coupe d'un stylo-plume selon l'invention ;
- la Figure 2 est une vue agrandie du détail II de la Figure 1 ;
- la Figure 3 est une vue en perspective partiellement écorchée d'une valve du stylo-plume de la Figure 1 ;
- la Figure 4 est une vue similaire à celle de la Figure 2 dans un plan de coupe décalé angulairement de 90° par rapport à celui de la Figure 2, la valve étant dans une position de repos ;
- la Figure 5 est une vue similaire à celle de la Figure 4, la valve étant dans une position déformée ; et
- la Figure 6 est une vue en perspective d'un percuteur du stylo-plume de la Figure 1.

Sur les différentes Figures, les mêmes références désignent des éléments identiques ou similaires.

La Figure 1 illustre un stylo-plume 10 selon l'invention.

Le stylo-plume 10 comprend un corps creux allongé 12, un bloc plume 14 monté sur le corps creux 12 et un capuchon 16 adapté pour être monté sur le corps creux 12.

Le corps creux 12 est destiné à être enserré par la main d'un utilisateur au cours de l'utilisation normale du stylo-plume 10, à savoir au cours d'une opération d'écriture.

Le corps creux 12 présente une forme sensiblement cylindrique s'étendant le long d'un axe longitudinal XX et comprend une première extrémité ouverte 18 et une deuxième extrémité fermée 20 opposée à la première extrémité ouverte 18.

Entre les première et deuxième extrémités 18, 20, le corps creux 12 délimite une chambre intérieure 22 adaptée pour recevoir un réservoir d'encre 24 comme cela sera expliqué plus en détail par la suite.

Le bloc plume 14 comprend de manière classique une plume 26, un conduit 28 d'alimentation en encre de la plume 26 (généralement appelé « feeder ») et un fût 30 de support de la plume 26 et du conduit 28.

Le bloc plume 14 est monté sur la première extrémité 18 du corps creux 12, notamment par vissage.

Le bloc plume 14 est d'un type bien connu de l'homme du métier et ne sera donc pas détaillé ci-après.

Le capuchon 16, destiné à protéger la plume 26 lorsque le stylo-plume 10 n'est pas utilisé, est adapté pour être monté sur le fût 30 le long de l'axe longitudinal XX et fixé temporairement sur le corps creux 12, notamment par encliquetage ou par vissage.

Le stylo-plume 10 comprend en outre une partie de connexion 32 reliant la chambre intérieure 22 et l'ensemble plume 26/conduit 28, et définissant un passage d'écoulement d'encre 34 s'étendant le long de l'axe longitudinal XX.

La partie de connexion 32 comprend une valve 36 d'ouverture/fermeture du passage d'écoulement d'encre 34 ainsi qu'un percuteur 38 interposé entre la valve 36 et la chambre intérieure 22.

Comme on le voit mieux sur les Figures 2 et 3, la valve 36 comporte un organe tubulaire 40 s'étendant le long de l'axe longitudinal XX et délimitant une partie du passage d'écoulement d'encre 34.

L'organe tubulaire 40 comprend un premier tronçon d'extrémité 42 adapté pour recevoir de façon étanche l'extrémité correspondante de l'ensemble plume 26/conduit 28.

Le premier tronçon d'extrémité 42 comprend une première partie 44 présentant une section interne sensiblement circulaire, et une deuxième partie 46 adjacente à la première partie 44.

La deuxième partie 46 présente une section interne sensiblement circulaire qui est réduite par rapport à celle de la première partie 44.

Ainsi, la valve 36 est adaptée pour des blocs plume 14 ayant des extrémités de dimensions différentes.

L'organe tubulaire 40 comprend un deuxième tronçon d'extrémité 48 opposé au premier tronçon d'extrémité 42 et adapté pour coopérer avec le percuteur 38.

Le deuxième tronçon d'extrémité 48 comporte une première partie 50 présentant une section interne sensiblement circulaire et constante et une deuxième partie 52 adjacente à la première partie 50.

La deuxième partie 52 présente une section interne sensiblement circulaire qui s'évase à partir de la première partie 50 vers le percuteur 38.

La valve 36 comprend une pluralité de cannelures longitudinales 54 ménagées sur la surface interne du deuxième tronçon d'extrémité 48.

L'organe tubulaire 40 comprend un tronçon central 56 reliant les premier et deuxième tronçons d'extrémité 42, 48.

Le tronçon central 56 présente une section interne de forme sensiblement carrée, de côté sensiblement compris entre 1 mm et 1,50 mm, de préférence sensiblement égal à 1,35 mm.

Cette forme carrée permet d'optimiser l'écoulement d'encre à travers la valve 36.

La valve 36 comprend une paire d'incisions opposées 58 (Figure 3), de forme sensiblement pyramidale, réalisées sur deux sommets opposés de la section interne carrée du tronçon central 56, à sa jonction avec le deuxième tronçon d'extrémité 48.

Les incisions 58 permettent de faciliter le passage d'encre du réservoir d'encre 24 au bloc plume 14.

La valve 36 comprend en outre une collerette 60 entourant la deuxième partie 52 du deuxième tronçon d'extrémité 48 et adaptée pour coopérer de façon étanche avec le percuteur 38.

La valve 36 comprend deux pions d'indexation 62 opposés s'étendant radialement entre la première partie 50 du deuxième tronçon d'extrémité 48 et la collerette 60.

Les pions d'indexation 62 sont décalés angulairement autour de l'axe longitudinal XX par rapport aux incisions 58, et donc par rapport à une diagonale de la section interne carrée du tronçon central 56, d'un angle de décalage α (alpha).

L'angle de décalage α est sensiblement égal à 20°.

Les pions d'indexation 62 permettent de positionner de manière optimale la section interne carrée du tronçon central 56 par rapport à des ergots d'actionnement de la valve 36 comme expliqué ci-dessous.

La valve 36 est adaptée pour sélectivement ouvrir/fermer le passage d'écoulement d'encre 34 par déformation élastique du tronçon central 56.

Plus précisément, le tronçon central 56 de la valve 36 est déformable élastiquement entre une position de repos (Figure 4) dans laquelle le passage d'écoulement d'encre 34 est ouvert, et une position déformée (Figure 5) dans laquelle le passage d'écoulement d'encre 34 est fermé.

En particulier, dans la position de repos, les surfaces internes de la section interne carrée du tronçon central 56 sont éloignées les unes des autres.

Dans la position déformée, des surfaces internes opposées de la section interne carrée du tronçon central 56 sont en contact l'une avec l'autre.

La valve 36 est par exemple fabriquée à partir de silicone, le silicone pouvant recevoir des traitements de surface et/ou physiques permettant un meilleur écoulement de l'encre.

En référence aux Figures 4 et 5, le stylo-plume 10 comprend un dispositif d'actionnement 64 de la valve 36 adapté pour déformer le tronçon central 56 de la valve 36.

Le dispositif d'actionnement 64 comprend le capuchon 16 et une paire d'ergots opposés 66 prévus sur le bloc plume 14.

Les ergots 66 sont disposés dans des ouvertures radiales opposées 68 correspondantes pratiquées dans le fût 30 du bloc plume 14.

Les ergots 66 sont décalés angulairement autour de l'axe longitudinal XX par rapport aux pions d'indexation 62 de la valve 36 d'un angle sensiblement égal à 90°.

Ainsi, les ergots 66 sont décalés angulairement autour de l'axe longitudinal XX par rapport aux incisions 58 de la valve 36, et donc par rapport à une diagonale de la section interne carrée du tronçon central 56 de la valve 36.

Cet angle de décalage correspond à l'angle de décalage α (alpha).

Les ergots 66 sont montés coulissants par rapport au fût 30 le long d'une direction perpendiculaire à l'axe longitudinal XX entre une position initiale et une position active de manière à exercer une force sur le tronçon central 56 et le déformer pour fermer le passage d'écoulement d'encre 34.

Dans la position initiale des ergots 66 représentée sur la Figure 4, les ergots 66 présentent une extrémité en regard du tronçon central 56 et une extrémité opposée faisant saillie radialement du fût 30.

Dans cette position initiale, le tronçon central 56 est dans sa position de repos et non déformé.

Afin de déplacer les ergots 66 vers la position active, le capuchon 16 est enfilé sur le fût 30 le long de l'axe longitudinal XX, la surface interne du capuchon 16 déplaçant alors les ergots 66 l'un vers l'autre.

Dans la position active des ergots 66 représentée sur la Figure 5, les ergots 66 exercent une force sur le tronçon central 56 de sorte que le tronçon central 56 adopte sa position déformée dans laquelle le passage d'écoulement d'encre 34 est fermé.

Un angle de décalage sensiblement égal à 20° entre une diagonale de la section interne carrée du tronçon central 56 de la valve 36 et les ergots 66 permet de garantir la fermeture du passage d'écoulement d'encre 34.

Le tronçon central 56 et les ergots 66 sont maintenus respectivement dans leur positions déformée et active tant que le capuchon 16 est encliqueté ou vissé sur le corps creux 12.

Inversement, lorsque le capuchon 16 est désolidarisé du corps creux 12 et retiré du fût 30 le long de l'axe longitudinal XX, le tronçon central 56 reprend sa forme initiale et repousse simultanément les ergots 66 vers l'extérieur, ce qui ouvre le passage d'écoulement d'encre 34.

Le stylo-plume 10 est ainsi prêt à l'utilisation.

La Figure 6 montre en détail le percuteur 38 de la partie de connexion 32.

Le percuteur 38 est adapté pour coopérer avec le réservoir d'encre 24 et permettre un écoulement d'encre entre le réservoir d'encre 24 et l'ensemble plume 26/conduit 28.

Le percuteur 38 comprend une languette 70 sensiblement cylindrique s'étendant sensiblement le long de l'axe longitudinal XX et délimitant une partie du passage d'écoulement d'encre 34.

La languette 70 présente un profil comportant un double décroché, ou autrement dit un profil en forme de marches d'escalier, qui permet d'augmenter l'arrivée d'encre au plus près de la valve 36.

Plus précisément, la languette 70 comprend un bord d'extrémité 72 comportant un méplat 74 s'étendant dans un plan sensiblement perpendiculaire à l'axe longitudinal XX.

Le bord d'extrémité 72 comporte, de part et d'autre du méplat 74, une première portion 76 inclinée par rapport à l'axe longitudinal XX vers l'extrémité opposée 78 de la languette 70.

Le bord d'extrémité 72 comporte un premier décroché ou épaulement 80 formé par une deuxième portion 82 sensiblement parallèle à l'axe longitudinal XX et prolongeant la première portion 76 vers l'extrémité opposée 78, et par une troisième portion 84 sensiblement perpendiculaire à la deuxième portion 82.

Le bord d'extrémité 72 comporte un deuxième décroché ou épaulement 86 formé par une quatrième portion 88 sensiblement parallèle à l'axe longitudinal XX et prolongeant la troisième portion 84 vers l'extrémité opposée 78, et par une cinquième portion 90 sensiblement perpendiculaire à la quatrième portion 88.

La languette 70 comprend une pluralité de cannelures longitudinales 92 réalisées sur sa surface interne.

Les cannelures 92 favorisent l'écoulement de l'encre à travers le passage d'écoulement d'encre 34.

La languette 70 comprend par exemple 24 cannelures 92 régulièrement réparties autour de l'axe longitudinal XX sur la surface interne de la languette 70.

Le percuteur 38 comprend en outre une jupe périphérique 94 entourant l'extrémité opposée 78 de la languette 70 et espacée de l'extrémité opposée 78.

L'espace entre l'extrémité opposée 78 et la jupe périphérique 94 est adapté pour recevoir de manière étanche le réservoir d'encre 24.

La jupe périphérique 94 comporte un chanfrein 96 réalisé sur l'extrémité libre de sa surface interne qui permet de faciliter le montage du réservoir d'encre 24 sur le percuteur 38.

L'extrémité opposée 78 de la languette 72 et la jupe périphérique 94 sont disposées en contact étanche avec la deuxième partie 52 du deuxième tronçon d'extrémité 48 de la valve 36 et avec la collerette 60.

Le percuteur 38 est fixé sur le fût 30 du bloc plume 14, par exemple par vissage, de manière à comprimer légèrement la valve 36 et assurer ainsi une étanchéité avec la valve 36 sans la déformer.

Le percuteur 38 est adapté pour coopérer avec différents types de réservoir d'encre 24.

Un convertisseur 24A formant réservoir d'encre est illustré sur la Figure 1.

Le convertisseur 24A, également appelé « converter », comprend une bague d'entrée 100 reçue de manière étanche sur le percuteur 38, dans l'espace entre la languette 70 et la jupe périphérique 94.

Le convertisseur 24A comprend une poche souple 102 s'étendant sensiblement le long de l'axe longitudinal XX et en communication de fluide avec le passage d'écoulement d'encre 34.

La poche souple 102 est déformable et fabriquée par exemple à partir de silicone.

La poche souple 102 présente un volume compris entre 0,8 et 0,9 mL, de préférence sensiblement égal à 0,85 mL.

Le convertisseur 24A comprend en outre un piston 104 monté coulissant le long de l'axe longitudinal XX pour déformer la poche souple 102, et un actionneur de piston 106 monté rotatif autour de l'axe longitudinal XX pour déplacer le piston 104.

Le percuteur 38 est également adapté pour coopérer avec une cartouche formant réservoir d'encre.

Une telle cartouche comprend un tube rigide, une bague d'entrée disposée à une extrémité du tube et une pastille de fermeture du tube insérée à l'intérieur de la bague d'entrée.

La bague d'entrée est destinée à être reçue de manière étanche sur le percuteur 38, dans l'espace entre la languette 70 et la jupe périphérique 94.

Ainsi, la bague d'entrée présente un diamètre intérieur supérieur au diamètre extérieur de la languette 70 du percuteur 38.

Par exemple, le diamètre intérieur est compris entre 6,8 mm et 7,3 mm, de préférence sensiblement égal à 7,1 mm.

La pastille de fermeture du tube est insérée en force à l'intérieur de la bague d'entrée sensiblement au centre de la bague d'entrée et s'étend sensiblement perpendiculairement à l'axe longitudinal XX avant montage de la cartouche sur le percuteur 38.

Lorsque la cartouche est montée sur le percuteur 38, le profil en double décroché de la languette 70 fait basculer la pastille et la fait reculer dans le tube, la pastille finissant par s'étendre sensiblement le long de l'axe longitudinal XX en reposant sur le premier décroché 80 de la languette 70.

Par ailleurs, la surface interne du tube peut comprendre des cannelures longitudinales pour drainer plus efficacement l'encre vers la bague d'entrée.

Grâce à ces dispositions, un débit d'encre important peut être fourni au bloc plume 14.

L'invention propose donc un stylo-plume qui est étanche en position fermée quelles que soient les conditions auxquelles il est soumis, notamment des conditions de variation de température et/ou de pression, et qui assure une circulation d'encre optimale du réservoir d'encre jusqu'à la plume.

En effet, les caractéristiques de la valve et du percuteur ainsi que leur agencement relatif permettent non seulement de limiter les fuites d'encre au moment de l'ouverture du capuchon mais également d'améliorer le passage de l'encre dans le stylo-plume.

Par ailleurs, le stylo-plume selon l'invention grâce à son percuteur « universel » est applicable à différents types de réservoir d'encre amovibles, à savoir aux convertisseurs aussi bien qu'aux cartouches.

## Revendications

1. Stylo plume (10) comprenant :
- un corps creux allongé (12) délimitant une chambre intérieure (22) adaptée pour recevoir un réservoir d'encre (24, 24A) ;
- une plume (26) disposée à une première extrémité (18) du corps creux (12) ; et
- une partie de connexion (32) reliant la chambre intérieure (22) et la plume (26) et définissant un passage d'écoulement d'encre (34) s'étendant le long d'un axe longitudinal (XX), la partie de connexion (32) comportant une valve (36) d'ouverture/fermeture du passage d'écoulement d'encre (34) adaptée pour sélectivement ouvrir/fermer le passage d'écoulement d'encre (34),
dans lequel la partie de connexion (32) comprend un percuteur (38) interposé entre la valve (36) et la chambre intérieure (22) et adapté pour coopérer avec le réservoir d'encre (24, 24A) et permettre un écoulement d'encre entre le réservoir d'encre (24, 24A) et la plume (26), et
**caractérisé en ce que** le percuteur (38) comprend une languette (70) sensiblement cylindrique s'étendant sensiblement le long de l'axe longitudinal (X) et délimitant une partie du passage d'écoulement d'encre (34), ladite languette (70) comprenant un bord d'extrémité (72) et une extrémité opposée (78), ledit percuteur (38) comprenant en outre une jupe périphérique (94) entourant l'extrémité opposée (78) de la languette (70) et espacée de ladite extrémité opposée. (78), l'espace entre l'extrémité opposée (78) et la jupe périphérique (94) étant adapté pour recevoir de manière étanche le réservoir d'encre (24, 24A).

2. Stylo-plume (10) selon la revendication 1, dans lequel la valve (36) comprend un organe tubulaire (40) délimitant une partie du passage d'écoulement d'encre (34) et comportant un tronçon central (56) déformable élastiquement entre une position de repos dans laquelle le passage d'écoulement d'encre (34) est ouvert, et une position déformée dans laquelle le passage d'écoulement d'encre (34) est fermé.

3. Stylo-plume (10) selon la revendication 2, comprenant un fût (30) de support de la plume (26) et une paire d'ergots opposés (66) montés sur le fût (30), les ergots (66) étant adaptés pour déformer le tronçon central (56).

4. Stylo-plume (10) selon la revendication 3, dans lequel les ergots (66) sont montés coulissants par rapport au fût (30) le long d'une direction perpendiculaire à l'axe longitudinal (XX).

5. Stylo-plume (10) selon la revendication 3 ou 4, comprenant un capuchon (16) de protection de la plume (26) adapté pour être monté sur le fût (30) le long de l'axe longitudinal (XX) et pour déplacer les ergots (66) lors de son montage sur le fût (30).

6. Stylo-plume (10) selon l'une quelconque des revendications 2 à 5, dans lequel le tronçon central (56) présente une section interne de forme sensiblement carrée.

7. Stylo-plume (10) selon les revendications 3 et 6, dans lequel les ergots (66) sont décalés angulairement autour de l'axe longitudinal (XX) par rapport à une diagonale de la section interne carrée du tronçon central (56).

8. Stylo-plume (10) selon la revendication 7, dans lequel l'angle de décalage (α) est sensiblement égal à 20°.

9. Stylo-plume (10) selon l'une quelconque des revendications 2 à 8, dans lequel l'organe tubulaire (40) comprend un tronçon d'extrémité (48) disposé entre le tronçon central (56) et le percuteur (38) et délimitant une partie du passage d'écoulement d'encre (34), le tronçon d'extrémité (48) comportant une surface interne et une pluralité de cannelures longitudinales (54) réalisées sur la surface interne.

10. Stylo-plume (10) selon les revendications 6 et 9, dans lequel l'organe tubulaire (40) comprend une paire d'incisions opposées (58) pratiquées sur la section interne carrée du tronçon central (56), à sa jonction avec le tronçon d'extrémité (48).

11. Stylo-plume (10) selon l'une quelconque des revendications 1 à 10, dans lequel le percuteur (38) comprend une languette (70) sensiblement cylindrique délimitant une partie du passage d'écoulement d'encre (34) et présentant un profil comportant un double décroché.

12. Stylo-plume (10) selon la revendication 11, dans lequel la languette (70) comporte une surface interne et une pluralité de cannelures longitudinales (92) réalisées sur la surface interne.

13. Stylo-plume (10) selon l'une quelconque des revendications 1 à 12, comprenant en outre un convertisseur (24A) formant réservoir d'encre (24) et monté sur le percuteur (38).

14. Stylo-plume (10) selon l'une quelconque des revendications 1 à 12, comprenant en outre une cartouche formant réservoir d'encre (24) et montée sur le percuteur (38), la cartouche comportant un tube rigide, une bague d'entrée disposée à une extrémité du tube et une pastille de fermeture du tube insérée à l'intérieur de la bague d'entrée.

15. Stylo-plume (10) selon les revendications 14 et 11, dans lequel la bague d'entrée présente un diamètre intérieur supérieur au diamètre extérieur de la languette (70) du percuteur (38).

## Patentansprüche

1. Füllfederhalter (10), umfassend:
- einen länglichen Hohlkörper (12), der eine innere Kammer (22) begrenzt, welche dazu angepasst ist, ein Tintenreservoir (24, 24A) aufzunehmen,
- eine an einem ersten Ende (18) des Hohlkörpers (12) angeordnete Feder (26), und
- einen Verbindungsteil (32), welcher die innere Kammer (22) und die Feder (26) verbindet und einen Tintenflussdurchgang (34) definiert, der sich entlang einer longitudinalen Achse (XX) erstreckt, wobei der Verbindungsteil (32) ein Ventil (36) zum Öffnen/Schließen des Tintenflussdurchgangs (34) umfasst, das dazu angepasst ist, den Tintenflussdurchgang (34) selektiv zu öffnen/schließen,
wobei der Verbindungsteil (32) einen Stößel (38) umfasst, der zwischen dem Ventil (36) und der inneren Kammer (22) angeordnet und dazu angepasst ist, mit dem Tintenreservoir (24, 24A) zusammenzuwirken und einen Tintenfluss zwischen dem Tintenreservoir (24, 24A) und der Feder (26) zu ermöglichen, und
**dadurch gekennzeichnet, dass** der Stößel (38) eine im Wesentlichen zylindrische Zunge (70) umfasst, die sich im Wesentlichen entlang der longitudinalen Achse (X) erstreckt und einen Teil des Tintenflussdurchgangs (34) begrenzt, wobei die Zunge (70) einen Endrand (72) und ein gegenüberliegendes Ende (78) umfasst, wobei der Stößel (38) weiterhin einen Umfangsmantel (94) umfasst, der das gegenüberliegende Ende (78) der Zunge (70) umgibt und von diesem gegenüberliegenden Ende (78) beabstandet ist, wobei der Abstand zwischen dem gegenüberliegenden Ende (78) und dem Umfangsmantel (94) dazu angepasst ist, in dichter Weise das Tintenreservoir (24, 24A) aufzunehmen.

2. Füllfederhalter (10) nach Anspruch 1, wobei das Ventil (36) ein rohrförmiges Element (40) umfasst, welches einen Teil des Tintenflussdurchgangs (34) begrenzt und einen zentralen Abschnitt (56) umfasst, der elastisch verformbar ist zwischen einer Ruheposition, in welcher der Tintenflussdurchgang (34) offen ist, und einer verformten Position, in welcher der Tintenflussdurchgang (34) geschlossen ist.

3. Füllfederhalter (10) nach Anspruch 2, umfassend einen Schaft (30) zum Halten der Feder (26) und ein Paar an dem Schaft (30) angebrachte, gegenüberliegende Sporne (66), wobei die Sporne (66) dazu angepasst sind, den zentralen Abschnitt (56) zu verformen.

4. Füllfederhalter (10) nach Anspruch 3, wobei die Sporne (66) in Bezug auf den Schaft (30) entlang einer Richtung senkrecht zur longitudinalen Achse (XX) verschiebbar angebracht sind.

5. Füllfederhalter (10) nach Anspruch 3 oder 4, umfassend eine Kappe (16) zum Schutz der Feder (26), welche dazu angepasst ist, an dem Schaft (30) entlang der longitudinalen Achse angebracht zu werden und bei ihrem Anbringen an dem Schaft (30) die Sporne (66) zu verlagern.

6. Füllfederhalter (10) nach einem der Ansprüche 2 bis 5, wobei der zentrale Abschnitt (56) einen inneren Querschnitt von im Wesentlichen quadratischer Form aufweist.

7. Füllfederhalter (10) nach den Ansprüchen 3 und 6, wobei die Sporne (66) im Winkel um die longitudinale Achse (XX) in Bezug auf eine Diagonale des quadratischen inneren Querschnitts des zentralen Abschnitts (56) versetzt sind.

8. Füllfederhalter (10) nach Anspruch 7, wobei der Versatz-Winkel (α) im Wesentlichen gleich 20° ist.

9. Füllfederhalter (10) nach einem der Ansprüche 2 bis 8, wobei das rohrförmige Element (40) einen Endabschnitt (48) umfasst, der zwischen dem zentralen Abschnitt (56) und dem Stößel (38) angeordnet ist und einen Teil des Tintenflussdurchgangs (34) begrenzt, wobei der Endabschnitt (48) eine Innenfläche und eine Mehrzahl von longitudinalen Rillen (54) umfasst, die auf der Innenfläche vorgesehen sind.

10. Füllfederhalter (10) nach den Ansprüchen 6 und 9, wobei das rohrförmige Element (40) ein Paar von gegenüberliegenden Einschnitten (58) umfasst, die an dem quadratischen inneren Querschnitt des zentralen Abschnitts (56) an dessen Verbindung mit dem Endabschnitt (48) vorgesehen sind.

11. Füllfederhalter (10) nach einem der Ansprüche 1 bis 10, wobei der Stößel (38) eine im Wesentlichen zylindrische Zunge (70) umfasst, welche einen Teil des Tintenflussdurchgangs (34) begrenzt und ein Profil aufweist, welches eine doppelte Zurücksetzung umfasst.

12. Füllfederhalter (10) nach Anspruch 11, wobei die Zunge (70) eine Innenfläche und eine Mehrzahl von longitudinalen Rillen (92) umfasst, die auf der Innenfläche vorgesehen sind.

13. Füllfederhalter (10) nach einem der Ansprüche 1 bis 12, weiterhin umfassend einen Konverter (24A), der ein Tintenreservoir (24) bildet und an dem Stößel (38) angebracht ist.

14. Füllfederhalter (10) nach einem der Ansprüche 1 bis 12, weiterhin umfassend eine Patrone, welche ein Tintenreservoir (24) bildet und an dem Stößel (38) angebracht ist, wobei die Patrone ein starres Rohr, einen an einem Ende des Rohrs angeordneten Eintrittsring und eine Pastille zum Schließen des Rohrs umfasst, die im Inneren des Eintrittsrings eingesetzt ist.

15. Füllfederhalter (10) nach den Ansprüchen 14 und 11, wobei der Eintrittsring einen Innendurchmesser aufweist, der größer ist als der Außendurchmesser der Zunge (70) des Stößels (38).

## Claims

1. Fountain pen (10) comprising:
- an elongate hollow body (12) bounding an inner chamber (22) designed to receive an ink reservoir (24, 24A) ;
- a nib (26) disposed at a first end (18) of the hollow body (12); and
- a connecting part (32) connecting the inner chamber (22) and the nib (26) and defining an ink flow passage (34) extending along a longitudinal axis (XX), the connecting part (32) comprising a valve (36) for opening/closing the ink flow passage (34) designed to selectively open/close the ink flow passage (34),
wherein the connecting part (32) comprises a striker (38) interposed between the valve (36) and the inner chamber (22) and designed to co-operate with the ink reservoir (24, 24A) and to enable a flow of ink between the ink reservoir (24, 24A) and the nib (26), and
**characterised in that** the striker (38) comprises a substantially cylindrical tongue (70) extending substantially along the longitudinal axis (X) and bounding a part of the ink flow passage (34), said tongue (70) comprising a terminal edge (72) and an opposite end (78), said striker (38) further comprising a peripheral skirt (94) surrounding the opposite end (78) of the tongue (70) and spaced apart from said opposite end (78), the space between the opposite end (78) and the peripheral skirt (94) being adapted to receive the ink reservoir (24, 24A) in a sealed arrangement.

2. Fountain pen (10) as claimed in claim 1, wherein the valve (36) comprises a tubular member (40) bounding a part of the ink flow passage (34) and comprising a central section (56) that is elastically deformable between a non-operating position in which the ink flow passage (34) is open and a deformed position in which the ink flow passage (34) is closed.

3. Fountain pen (10) as claimed in claim 2, comprising a barrel (30) for supporting the nib (26) and a pair of opposed pins (66) mounted on the barrel (30), the pins (66) being designed to deform the central section (56).

4. Fountain pen (10) as claimed in claim 3, wherein the pins (66) are mounted so as to slide relative to the barrel (30) in a direction perpendicular to the longitudinal axis (XX).

5. Fountain pen (10) as claimed in claim 3 or 4, comprising a cap (16) to protect the nib (26) designed to be mounted on the barrel (30) along the longitudinal axis (XX) and to displace the pins (66) when it is mounted on the barrel (30).

6. Fountain pen (10) as claimed in any one of claims 2 to 5, wherein the central section (56) has an internal cross-section of a substantially square shape.

7. Fountain pen (10) as claimed in claims 3 and 6, wherein the pins (66) are offset at an angle about the longitudinal axis (XX) relative to a diagonal of the square internal cross-section of the central section (56).

8. Fountain pen (10) as claimed in claim 7, wherein the angle of offset (α) is substantially equal to 20°.

9. Fountain pen (10) as claimed in any one of claims 2 to 8, wherein the tubular member (40) comprises an end section (48) disposed between the central section (56) and the striker (38) and bounding a part of the ink flow passage (34), the end section (48) comprising an internal surface and a plurality of longitudinal grooves (54) formed on the internal surface.

10. Fountain pen (10) as claimed in claims 6 and 9, wherein the tubular member (40) comprises a pair of opposed incisions (58) formed on the square internal cross-section of the central section (56) where it connects to the end section (48).

11. Fountain pen (10) as claimed in any one of claims 1 to 10, wherein the striker (38) comprises a substantially cylindrical tongue (70) bounding a part of the ink flow passage (34) and having a contour comprising two steps.

12. Fountain pen (10) as claimed in claim 11, wherein the tongue (70) has an internal surface and a plurality of longitudinal grooves (92) formed on the internal surface.

13. Fountain pen (10) as claimed in any one of claims 1 to 12, further comprising a converter (24A) forming an ink reservoir (24) and mounted on the striker (38).

14. Fountain pen (10) as claimed in any one of claims 1 to 12, further comprising a cartridge forming an ink reservoir (24) and mounted on the striker (38), the cartridge comprising a rigid tube, a collar disposed at one end of the tube and a bead for closing the tube inserted in the collar.

15. Fountain pen (10) as claimed in claims 14 and 11, wherein the collar has an internal diameter greater than the external diameter of the tongue (70) of the striker (38).
